# EUROPÄISCHE PATENTSCHRIFT

(11) **EP 0 058 915 B1**
(45) Veröffentlichungstag und Bekanntmachung des Hinweises auf die Patenterteilung: **09.01.1985**
(21) Anmeldenummer: 82101129.3
(22) Anmeldetag: 16.02.1982
(51) Int. Cl.: E01F 15/00

(54) **Leitbegrenzung für eine Fahrbahn**
Guard-barrier for a carriageway
Glissière de sécurité pour voie routière

(30) Priorität: 19.02.1981 DE 3106047
(43) Veröffentlichungstag der Anmeldung: 01.09.1982
(73) Patentinhaber: Gresser, German, D-8700 Würzburg (DE); Förster, Günther, D-6300 Giessen (DE)
(72) Erfinder: Gresser, German, D-8700 Würzburg (DE); Förster, Günther, D-6300 Giessen (DE)
(74) Vertreter: Missling, Arne, Dipl.-Ing.

## Beschreibung

Die Erfindung betrifft eine Leitbegrenzung für Fahrbahnen mit einer Fahrfläche, die von der Fahrbahn her zunächst leicht ansteigt und unter einer Leiteinrichtung endet.

Bei einer bekannten (DE-A-2753918, US-A-29 94 255) Leitbegrenzung dieser Art erstreckt sich der verstärkt ansteigende Bereich der Fahrfläche in konkaver Form bis unter die Leiteinrichtung. Bei dieser Leitbegrenzung wird ein unverhältnismäßig hoher Anteil der nach außen gerichteten Energie des von der richtigen Fahrtrichtung abgekommenen Fahrzeuges von der Leiteinrichtung aufgenommen, die eine Bremsfunktion hat. Wenn der Reifen des Fahrzeuges am verstärkt ansteigenden Bereich hochgelaufen ist, dann liegt er an der Fahrfläche nur mit einem engen Streifenbereich am Übergang zwischen seiner Lauffläche und seiner Seitenwandung an. Insoweit als die nach außen gerichtete Energie des Fahrzeuges nicht vom Fahrzeug an die Leiteinrichtung abgegeben wird, hat sie der erwähnte enge Streifenbereich des Reifens an die Fahrfläche abzugeben, was insbesondere dann der Fall ist, wenn das Fahrzeug mit der Leiteinrichtung noch keine Berührung hat. Wenn der Reifen hochgelaufen ist und an der Leitbegrenzung entlangläuft, so wird stets nur der enge Streifenbereich der Lauffläche belastet, was mit einer starken Abnutzung des Reifens verbunden ist.

Eine Aufgabe der Erfindung ist es nun, eine Leitbegrenzung der eingangs genannten Art zu schaffen, bei der während des Hochlaufens des Reifens die nach außen gerichtete Energie des Fahrzeuges in verbesserter Weise vernichtet wird und der Reifen insbesondere im hochgelaufenen Zustand weniger stark belastet und abgenutzt wird. Eine erfindungsgemäße Leitbegrenzung ist, diese Aufgabe lösend, dadurch gekennzeichnet, daß die zunächst leicht ansteigende Fahrfläche in einen konkaven Bereich übergeht, an den sich ein steiler Bereich anschliesst, der über einen konvexen in einen abgeflachten Bereich übergeht und unter der Leiteinrichtung hindurchgeht.

Wenn ein Reifen eines Kraftfahrzeuges auf die erfindungsgemäße Leitbegrenzung fährt, so hat der leicht ansteigende Bereich, wie bekannt, die zurücklenkende Wirkung, die besonders bei langsamer Fahrt und sehr spitzem Auffahrwinkel zur Geltung kommt. Wenn der Reifen in den steilen, konvexen Anstiegsbereich kommt, so fährt er praktisch auf einen Buckel hinauf, statt an einer Hohlform hinaufzufahren, wodurch die Belastung des Reifens stark vermindert ist. Wenn durch den steilen, konvexen Anstieg die nach außen gerichtete Energie des Fahrzeuges weitgehend verbraucht ist, dann fährt der Reifen mit einem relativ breiten Streifen seiner Lauffläche auf dem abgeflachten Bereich der Fahrfläche der Leitbegrenzung. Der Reifen wird durch den Buckel parallel gerichtet und fährt oben parallel zur Leiteinrichtung. Sodann wird das Fahrzeug wieder sanft auf die Fahrbahn zurückgeleitet. Gleichzeitig bewirkt die Abstützung der Reifen gegen die Leitbegrenzung eine Geschwindigkeitsverringerung und Verhinderung des Kippens des Fahrzeuges.

Besonders zweckmäßig und vorteilhaft ist es, wenn im leicht ansteigenden Anstiegsbereich der Anstiegswinkel gegenüber einer Waagerechten von 5° bis 25°, vorzugsweise ca. 10° beträgt ; wenn im steilen, konvexförmigen Anstiegsbereich der maximale Anstiegswinkel gegenüber einer Waagerechten von 60° bis 80°, vorzugsweise ca. 70° beträgt ; und/oder wenn im abgeflachten Bereich der Anstiegswinkel gegenüber einer Waagerechten von 20° bis 45°, vorzugsweise ca. 30° beträgt. Diese Winkelbereiche ergeben für die verschiedenen Anstiegsbereiche der Leitbegrenzung eine optimale Wirkung auf den auffahrenden Reifen und zwar insbesondere auch, wenn die Auffahrt unter einem Winkel größer als 30° parallel zur Bewegungsrichtung erfolgt. Der Anstiegswinkel steigt am abgeflachten Bereich vorteilhafterweise progressiv konvex bis ca. 110° unter der Leiteinrichtung an.

Die Höhe des abgeflachten Bereiches über der Waagerechten, d. h. über der Fahrbahn ist durch den Radstand der üblichen Kraftfahrzeuge bestimmt. Wenn das eine Rad eines Radpaares auf die Leitbegrenzung hochgelaufen ist, dann soll die Radachse vorzugsweise unter 10° bis 30° gegenüber der Waagerechten geneigt verlaufen.

Besonders zweckmäßig und vorteilbaft ist es weiterhin, wenn die Höhe des leicht ansteigenden Anstiegsbereiches kleiner ist als die des steilen, konvexförmigen Anstiegsbereiches und auch kleiner ist als die des abgeflachten Anstiegsbereiches ; und/oder wenn die Höhe des steilen, konvexförmigen Anstiegsbereiches größer ist als die Summe der Höhe des leicht ansteigenden Anstiegsbereiches und der Höhe des abgeflachten Anstiegsbereiches. Diese Abmessungsverhältnisse ergeben eine Leitbegrenzung, die ihre hier beschriebene Funktion am besten erfüllt.

Besonders zweckmäßig und vorteilhaft ist es noch, wenn die Leiteinrichtung von einem elastischen Prallschlauch gebildet ist. Ein solcher für das Fahrzeug schonender Prallschlauch kann statt einer Stahlleitplanke vorgesehen werden, weil aufgrund des erfindungsgemäßen Anstiegs der Leitbegrenzung die nach außen gerichtete Energie primär von diesem Anstieg aufgefangen wird und nur in einem verringerten Maß von der Leiteinrichtung aufgefangen zu werden braucht.

Besonders zweckmäßig und vorteilhaft ist es sodann, wenn die Breiten des leicht ansteigenden Bereiches, des steilen, konvexförmigen Anstiegsbereiches und des abgeflachten Anstiegsbereiches zusammen nicht größer als 1,50 Meter, vorzugsweise nicht größer als 1,20 Meter sind. Diese beiden Verhältnisse sind durch die Dimensionen der üblichen Fahrzeugreifen bestimmt und für die heute gebräuchlichen Fahrzeugreifen mit dem eben angegebenen Verhältnis optimal.

Besonders zweckmäßig und vorteilhaft ist es auch, wenn die Breite des leicht ansteigenden Bereiches gleich der oder kleiner als die Breite der übrigen Leitbegrenzung ist. Eine derart schmale Leitbegrenzung ist wegen des erfindungsgemäßen Anstiegs der Fahrfläche ohne weiteres brauchbar.

In der Zeichnung sind bevorzugte Ausführungsformen der Erfindung dargestellt und zeigen Fig. 1-3 jeweils ein Querschnitt einer Leitbegrenzung für eine Fahrbahn.

Die Doppel-Leitbegrenzung gemäß Fig. 1 dient der Trennung zweier gegenläufiger Fahrbahnen. Im Nachfolgenden wird nur die rechte Hälfte der gezeigten Doppel-Leitbegrenzung beschrieben, da die linke Hälfte spiegelbildlich ausgebildet ist. Die Leitbegrenzung wird entweder am Ort ihrer Verwendung gegossen bzw. gefertigt oder aus vorgefertigten Teilen montiert. Sie steht am Rande einer Fahrbahn 1, wobei am Übergang zwischen Fahrbahn und Leitbegrenzung eine Entwässerungsrinne 2 vorgesehen ist.

Die Leitbegrenzung besitzt eine Fahrfläche, die einen leicht ansteigenden Bereich 3, einen steilen Anstiegsbereich 4 und einen abgeflachten Anstiegsbereich 5 umfaßt. Der leicht ansteigende Bereich verläuft unter einem spitzen Winkel 6, der steile Anstiegsbereich unter einem stumpfen Winkel 7 und der abgeflachte Anstiegsbereich unter einem spitzen Winkel 8. Die Breite des leicht ansteigenden Bereiches 6 ist etwa gleich der Breite der übrigen Hälfte der dargestellten Doppel-Leitbegrenzung. Die Höhe des steilen Anstiegsbereiches beträgt 35 bis 55 cm und die Höhe des leicht ansteigenden Bereiches beträgt etwa 20 bis 25 % der Höhe des steilen Anstiegsbereiches.

Mit einem Abstand oberhalb des abgeflachten Anstiegsbereiches 5, der größer ist als der Radius eines üblichen Kraftfahrzeugrades befindet sich eine elastische Leiteinrichtung 9 in Form eines Prallschlauches aus Polyurethan. Die Leiteinrichtung 9 befindet sich etwa in Höhe des Schwerpunktes 10 eines Kraftfahrzeuges, daß auf die Leitbegrenzung aufgefahren ist. Das hochgefahrene Rad läuft mit einem schmalen Streifen am Rand der Lauffläche auf dem abgeflachten Bereich und die Achse der Fahrzeugräder ist unter einem spitzen Winkel schräg gestellt.

Die Leitbegrenzungen gemäß Fig. 2 und 3 sind im Prinzip ebenso aufgebaut wie die gemäß Fig. 1. Jedoch ist das Anstiegsprofil im Rahmen der Erfindung variiert, wobei Fig. 2 einen extrem steilen Anstieg und Fig. 3 einen extrem flachen Anstieg zeigt. Die praktische Ausführung wird irgendwo bei oder vorzugsweise zwischen diesen beiden Extremen liegen.

## Patentansprüche

1. Leitbegrenzung für Fahrbahnen (1) mit einer Fahrfläche, die von der Fahrbahn her zunächst leicht ansteigt und unter einer Leiteinrichtung (9) endet, dadurch gekennzeichnet, daß die zunächst leicht ansteigende Fahrfläche (3) in einen konkaven Bereich übergeht, an den sich ein steiler Bereich (4) anschliesst, der über einen konvexen in einen abgeflachten Bereich (5) übergeht und unter der Leiteinrichtung (9) hindurchgeht.

2. Leitbegrenzung nach Anspruch 1, dadurch gekennzeichnet, daß im leicht ansteigenden Anstiegsbereich (3) der Anstiegswinkel (6) gegenüber einer Waagerechten von 5° bis 25°, vorzugsweise ca. 10° beträgt.

3. Leitbegrenzung nach Anspruch 1 oder 2, dadurch gekennzeichnet, daß im steilen Anstiegsbereich (4) der maximale Anstiegswinkel (7) gegenüber einer Waagerechten von 60° bis 80°, vorzugsweise ca. 70° beträgt.

4. Leitbegrenzung nach Anspruch 1, 2 oder 3, dadurch gekennzeichnet, daß im abgeflachten Bereich (5) der Anstiegswinkel (8) gegenüber einer Waagerechten von 20° bis 45°, vorzugsweise ca. 30° beträgt.

5. Leitbegrenzung nach einem der vorhergehenden Ansprüche, dadurch gekennzeichnet, daß die Höhe des leicht ansteigenden Anstiegsbereiches (3) kleiner ist als die des steilen Anstiegsbereiches (4) und auch kleiner ist als die des abgeflachten Anstiegsbereiches (5).

6. Leitbegrenzung nach einem der vorhergehenden Ansprüche, dadurch gekennzeichnet, daß die Höhe des steilen Anstiegsbereiches (4) größer ist als die Summe der Höhe des leicht ansteigenden Anstiegsbereiches (3) und der Höhe des abgeflachten Anstiegsbereiches (5).

7. Leitbegrenzung nach einem der vorhergehenden Ansprüche, dadurch gekennzeichnet, daß die Leiteinrichtung (9) von einem elastischen Prallschlauch gebildet ist.

8. Leitbegrenzung nach einem der vorhergehenden Ansprüche, dadurch gekennzeichnet, daß die Breiten des leicht ansteigenden Bereiches (3), des steilen Anstiegsbereiches (4) und des abgeflachten Anstiegsbereiches (5) zusammen nicht größer als 1,50 Meter, vorzugsweise nicht größer als 1,20 Meter sind.

9. Leitbegrenzung nach einem der vorhergehenden Ansprüche, dadurch gekennzeichnet, daß die Breite des leicht ansteigenden Bereiches (3) gleich der oder kleiner als die Breite der übrigen Leitbegrenzung ist.

## Claims

1. A crash barrier for carriageways (1) having a travel surface which firstly slopes up slightly from the carriageway and terminates below a guard device (9), characterized in that the travel surface (3), which firstly slopes up slightly, merges into a concave region followed by a steep region (4) which, via a convex region, merges into a flattened region (5) and passes through under the guard device (9).

2. A crash barrier as claimed in claim 1, characterized in that, in the sloping region (3) which slopes up slightly, the angle of slope (6) is between 5° and 25°, preferably approximately 10°, with respect to the horizontal.

3. A crash barrier as claimed in claim 1 or 2, characterized in that, in the steep convex sloping region (4), the maximum angle of slope (7) is between 60° and 80°, preferably approximately 70°, with respect to the horizontal.

4. A crash barrier as claimed in claim 1, 2 or 3, characterized in that, in the flattened region (5), the angle of slope (8) is between 20° and 45°, preferably approximately 30°, with respect to the horizontal.

5. A crash barrier as claimed in any one of the preceding claims, characterized in that the height of the sloping region (3) which slopes up slightly is less than that of the steep sloping region (4) and is also less than that of the flattened sloping region (5).

6. A crash barrier as claimed in any one of the preceding claims, characterized in that the height of the steep sloping region (4) is greater than the sum of the height of the sloping region (3) which slopes up slightly and the height of the flattened sloping region (5).

7. A crash barrier as claimed in any one of the preceding claims, characterized in that the guard device (9) is formed by a resilient impact tube.

8. A crash barrier as claimed in any one of the preceding claims, characterized in that the widths of the slightly sloping region (3), of the steep sloping region (4) and of the flattened sloping region (5) together are not greater than 1.50 metres, preferably not greater than 1.20 metres.

9. A crash barrier as claimed in any one of the preceding claims, characterized in that the width of the slightly sloping region (3) is the same as or less than the width of the remaining crash barrier.

## Revendications

1. Glissière de sécurité pourvoies routières (1), comportant une surface de roulement, qui monte tout d'abord légèrement en s'éloignant de la voie routière, et se termine en dessous d'un dispositif de guidage (9), caractérisée en ce que la surface de roulement (3), qui monte tout d'abord légèrement, est prolongée par une partie concave, à laquelle se raccorde une partie (4) à forte pente, qui, par l'intermédiaire d'une partie convexe, est prolongée par une partie plus plate (5) et aboutit en dessous du dispositif de guidage (9).

2. Glissière de sécurité pour voies routières selon la revendication 1, caractérisée par le fait que, dans la partie faiblement montante (3), l'angle de montée (6) sur l'horizontale vaut de 5 à 25 degrés, de préférence environ 10 degrés.

3. Glissière de sécurité pour voies routières selon la revendication 1 ou 2, caractérisée par le fait que, dans la partie montante à forte pente (4), l'angle maximal de montée (7) sur l'horizontale vaut de 60 à 80 degrés, de préférence environ 70 degrés.

4. Glissière de sécurité pour voies routières selon la revendication 1, 2 ou 3, caractérisée par le fait que, dans la partie plus plate (5), l'angle de montée (8) sur l'horizontale vaut de 20 à 45 degrés, de préférence environ 30 degrés.

5. Glissière de sécurité pour voies routières selon l'une des revendications précédentes, caractérisée par le fait que la hauteur de la partie montant légèrement (3) est inférieure à celle de la partie à plus forte pente (4), et aussi inférieure à celle de la partie plus plate (5).

6. Glissière de sécurité pour voies routières selon l'une des revendications précédentes, caractérisée par le fait que la hauteur de la partie à forte pente (4) est supérieure à la somme de la hauteur de la partie montant légèrement (3) et de la hauteur de la partie plus plate (5).

7. Glissière de sécurité pour voies routières selon l'une des revendications précédentes, caractérisée par le fait que le dispositif de guidage (9) est formé par un tuyau élastique de rebondissement.

8. Glissière de sécurité pour voies routières selon l'une des revendications précédentes, caractérisée par le fait que les largeurs de la partie faiblement montante (3), de la partie à forte pente (4) et de la partie plus plate (5) ne dépassent pas, ensemble 1,50 mètre, et, de préférence, ne dépassent pas 1,20 mètre.

9. Glissière de sécurité pour voies routières, selon l'une des revendications précédentes, caractérisée par le fait que la largeur de la partie montant légèrement est égale à ou inférieure à la largeur du reste de la glissière de sécurité.
